# EUROPÄISCHE PATENTSCHRIFT

(11) **EP 3 568 838 B1**
(45) Veröffentlichungstag und Bekanntmachung des Hinweises auf die Patenterteilung: **12.07.2023**
(21) Anmeldenummer: 18700550.9
(22) Anmeldetag: 09.01.2018
(51) Int. Cl.: G07C 9/00

(54) **FUNKFERNBEDIENUNGSSYSTEM FÜR AUTOMATISCHE GEBÄUDEABSCHLÜSSE UND DEREN AKTOREN, AUTOMATISCHES GEBÄUDEABSCHLUSSSYSTEM UND BETRIEBSVERFAHREN**
RADIO REMOTE CONTROL SYSTEM FOR AUTOMATIC BUILDING CLOSURES AND THEIR ACTUATORS, AUTOMATIC BUILDING CLOSURE SYSTEM AND OPERATING PROCESS
SYSTÈME DE TÉLÉCOMMANDE RADIO POUR FERMETURES DE BÂTIMENT AUTOMATIQUES ET POUR LEURS ACTIONNEURS, SYSTÈME DE FERMETURE DE BÂTIMENT AUTOMATIQUE ET PROCÉDÉ DE FONCTIONNEMENT

(30) Priorität: 13.01.2017 DE 102017100585
(43) Veröffentlichungstag der Anmeldung: 20.11.2019
(73) Patentinhaber: Hörmann KG Antriebstechnik, 33803 Steinhagen (DE)
(72) Erfinder: ALBRECHT, Robert, 33378 Rheda-Wiedenbrück (DE); KESTING, Marcus, 33659 Bielefeld (DE)
(74) Vertreter: KASTEL Patentanwälte PartG mbB
(86) Internationale Anmeldenummer: PCT/EP2018/050484
(87) Internationale Veröffentlichungsnummer: WO 2018/130532

(56) Entgegenhaltungen:
- EP-A1- 0 651 119
- WO-A1-02/47038
- US-A1- 2011 176 465
- US-A1- 2014 269 667
- US-A1- 2015 103 707
- US-A1- 2015 302 738

## Beschreibung

Die Erfindung betrifft ein Funkfernbedienungssystem für Gebäudeabschlussantriebe und/oder Gebäudeabschlussaktuatoren, umfassend wenigstens einen Fernbedienungssender und einen ersten und einen zweiten Fernbedienungsempfänger, wobei der Fernbedienungssender zum Aussenden eines ersten Fernbedienungssignals zum Ansteuern des ersten Empfängers und zum Aussenden eines zweiten Fernbedienungssignals zum Ansteuern des zweiten Empfängers ausgebildet ist. Weiter betrifft die Erfindung ein automatisches Gebäudeabschlusssystem zum Automatisieren der Betätigung wenigstens eines Gebäudeabschlusses, umfassend ein derartiges Funkfernbedienungssystem. Schließlich betrifft die Erfindung ein Betriebsverfahren zum Fernsteuern von Komponenten eines automatisierten Gebäudeabschlusssystems.

Zum derzeitigen Stand der Technik für automatische Gebäudeabschlüsse sowie Funkfernbedienungssystemen dafür wird auf die Druckschriften
D1 Firmendruckschrift "Türantrieb PortaMatic" der Hörmann KG Verkaufsgesellschaft, Stand 08.2016 / Druck 08.2016 / Druck-Nr. HF 86873 DE;
D2 Firmendruckschrift "Garagen- und Einfahrtstor-Antriebe" der Hörmann KG Verkaufsgesellschaft, Stand 05.2016 / Druck 05.2016 / Druck-Nr. HF 85945 DE; und
D3 Firmendruckschrift "BiSecur SmartHome" der Hörmann KG Verkaufsgesellschaft, Stand 06.2016 / Druck 06.2016 / Druck-Nr. HF 86971 DE
D4 WO1999/060530A2 verwiesen. Ausführungsbeispiele der Erfindung bauen auf diesem Stand der Technik auf und können die in diesen Druckschriften offenbarten Merkmale aufweisen, auf die für weitere Einzelheiten ausdrücklich verwiesen wird.

Demnach ist es bekannt, Aktoren von automatischen Gebäudeabschlüssen, wie insbesondere Türen oder Tore, mittels eines Netzanschlusses oder mittels elektrischer Energiespeicher wie z.B. Akkus zu betreiben. Unter Aktoren werden hier Antriebe und Motoren, aber auch andere Betätiger zum automatischen Bewegen oder Schalten von Komponenten eines Gebäudeabschlusssystems oder deren Peripheriegeräten verstanden.

Aus der WO 02/47038 ist weiter eine Fernbedienung zum Ansteuern einer Mehrzahl von Antrieben für Türen, Tore, Fenster oder dergleichen bekannt, wobei die Antriebe einzeln oder gruppenweise angesteuert werden können.

Die US 2015/0302738 A1 offenbart einen programmierbaren Sendeempfänger zur Montage in einem Fahrzeug und zur Kopplung mit einem mobilen Kommunikationsgerät. Der Sendeempfänger ist ferner dazu ausgebildet, drahtlos Steuersignale an einen Garagentoröffner zu senden.

Die EP 0 651 119 A1 offenbart ein Verfahren zum Vererben eines Signals zwischen einer Gruppe von Fernbedienungen und zum Bedienen der Fernbedienungen. Hierzu wird nach jedem Betätigen eines Tasters auf einer ersten Fernbedienung ein Empfänger derselben ersten Fernbedienung in eine aktive Phase versetzt. Wird während der aktiven Phase ein Signal von einer zweiten Fernbedienung empfangen, so kann die erste Fernbedienung in einer weiteren nachgelagerten Phase das Signal von der zweiten Fernbedienung erlernen. Ist bis zum Ablauf der aktiven Phase kein Signal empfangen worden, so sendet die Fernbedienungen einen vorprogrammierten Code, beispielsweise um ein Garagentor zu öffnen. Somit kann ein einzelner Taster sowohl zum Initiieren der Lernphase als auch zum Bedienen des Garagentors verwendet werden.

In der US 2014/0269667 A1 ist eine Vorrichtung zur dynamischen Konfiguration von Paketpräambeln für synchronisationsbasierte Übertragungen beschrieben.

Die Vorrichtung ist zur drahtlosen Kommunikation ausgebildet und umfasst Mittel zur Bestimmung einer Schätzung eines taktbezogenen Offsets zwischen einem Sender und einem Empfänger auf der Grundlage von bestimmten Taktstabilitätsinformationen, Mittel zum Erzeugen einer Paketpräambel auf der Grundlage der Schätzung des taktbezogenen Offsets und Mittel zum Übertragen der Paketpräambel an den Empfänger.

Die Erfindung hat sich zur Aufgabe gestellt, den Bedienkomfort für automatische Gebäudeabschlussantriebe auch über eine lange Betätigungszeit zu erhöhen.

Zum Lösen dieser Aufgabe schafft die Erfindung ein Fernbedienungssystem nach Anspruch 1, sowie ein Gebäudeabschlusssystem und ein Betriebsverfahren nach den Nebenansprüchen.

Vorteilhafte Ausgestaltungen der Erfindung sind Gegenstand der Unteransprüche.

Gemäß einen Aspekt schafft die Erfindung ein Funkfernbedienungssystem für Gebäudeabschlussantriebe und/oder Gebäudeabschlussaktuatoren oder sonstige Komponenten eines automatischen Gebäudeabschlusssystems, umfassend wenigstens einen Funkfernbedienungssender und einen ersten und einen zweiten Funkfernbedienungsempfänger, wobei der erste und der zweite Funkfernbedienungsempfänger jeweils zwischen aktiven und inaktiven Phasen schalten, wobei der Fernbedienungssender zum Aussenden eines ersten Fernbedienungssignals zum Ansteuern des ersten Empfängers und zum Aussenden eines zweiten Fernbedienungssignals zum Ansteuern des zweiten Empfängers derart ausgebildet ist, dass das erste und das zweite Fernbedienungssignal jeweils eine Präambel bestimmter Länge und einen Befehlsabschnitt aufweisen, wobei die Präambel zum Aktivieren der Funkempfangsbereitschaft des zugeordneten Empfängers dient und der Befehlsabschnitt eine von dem Empfänger zu empfangende Befehlssignalinformation enthält, wobei die Länge der Präambel des ersten Fernbedienungssignals größer ist als die Länge der Präambel des zweiten Fernbedienungssignals, wobei die Länge der Präambel des ersten Fernbedienungssignals mindestens so groß ist wie eine inaktive Phase des ersten Funkfernbedienungsempfängers und die Länge der Präambel des zweiten Fernbedienungssignals mindestens so groß ist wie eine inaktive Phase des zweiten Funkfernbedienungsempfängers, wobei die inaktive Phase des ersten Funkfernbedienungsempfängers länger ist als die inaktive Phase des zweiten Funkfernbedienungsempfängers.

Es ist bevorzugt, dass das erste Fernbedienungssignal weiter eine erste Signatur aufweist, die dem ersten Fernbedienungsempfänger zugeordnet ist, und dass das zweite Fernbedienungssignal eine zweite Signatur aufweist, die dem zweiten Fernbedienungsempfänger zugeordnet ist.

Es ist bevorzugt, dass ein erster Sender vorgesehen ist, der das erste Funkfernbedienungssignal gespeichert hat, und ein zweiter Sender vorgesehen ist, der zum Einlernen des ersten Funkfernbediensignals von dem ersten Sender ausgebildet ist.

Es ist bevorzugt, dass ein zweiter Sender vorgesehen ist, der das zweite Funkfernbedienungssignal gespeichert hat, und ein erster Sender vorgesehen ist, der zum Einlernen des zweiten Funkfernbediensignals von dem zweiten Sender ausgebildet ist.

Es ist bevorzugt, dass der erste Sender als Sicherungssender derart ausgebildet ist, dass bei Vererbung des ersten Funkfernbediensignal eine Kopierschutzkennung des am zweiten Sender eingelernten ersten Funkfernbediensignals aktiv gesetzt wird, wobei der zweite Sender eine Kopierschutzkennungsprüfeinheit aufweist, die verhindert, dass ein Funkfernbediensignal mit aktiver Kopierschutzkennung eingelernt werden kann.

Es ist bevorzugt, dass der wenigstens eine Sender zum Einlernen wenigstens eines des ersten und des zweiten Funkfernbediensignals während einer Pairing-Prozedur zum Pairing mit dem durch das eine Funkfernbediensignal anzusteuernden Empfänger ausgebildet ist.

Es ist bevorzugt, dass der erste Fernbedienungsempfänger durch einen elektrischen Energiespeicher stromversorgt ist, während der zweite Fernbedienungsempfänger kabelgebunden durch ein Stromnetzwerk stromversorgt ist, wobei die Präambel des ersten Fernbedienungssignals länger als die Präambel des zweiten Fernbedienungssignals, vorzugsweise mindestens doppelt so lang mehr insbesondere mindestens dreimal so lang ist. Besonders bevorzugt ist die erste Präambel wenigstens 5mal, mehr bevorzugt ca. 5 bis 15mal, insbesondere ca. 10mal so lang wie die zweite Präambel.

Gemäß einem weiteren Aspekt schafft die Erfindung ein automatisches Gebäudeabschlusssystem zum Automatisieren der Betätigung wenigstens eines Gebäudeabschlusses, umfassend ein Funkfernbedienungssystem nach einer der voranstehenden Ausgestaltungen.

Gemäß einem weiteren Aspekt schafft die Erfindung ein Verfahren zum Fernsteuern von Komponenten eines automatisierten Gebäudeabschlusssystems, umfassend Senden eines ersten Fernbedienungssignals zum Ansteuern einer an einen ersten Fernbedienungsempfänger angeschlossenen ersten Komponente und Senden eines zweiten Fernbedienungssignals zum Ansteuern einer zweiten Komponente, wobei die erste Komponente durch eine elektrischen Energiespeicher nicht-kabelverbunden stromversorgt wird und die zweite Komponente kabelverbunden stromversorgt wird, und wobei zur Aktivierung des ersten Fernbedienungsempfängers das erste Fernbedienungssignal mit einer ersten Präambel und zur Aktivierung des zweiten Fernbedienungsempfängers das zweite Fernbedienungssignal mit einer zweiten Präambel derart gesendet wird, dass die erste Präambel länger als die zweite Präambel ist.

Vorzugsweise umfasst das Verfahren:
Verwenden eines Fernbedienungssenders, und Erzeugen des ersten Fernbedienungssignals und des zweiten Fernbedienungssignals aus Informationen aus einem Speicher des Fernbedienungssenders, wobei die Informationen auch eine Information über die Länge der ersten und der zweiten Präambel enthalten.

Vorzugsweise umfasst das Verfahren:
Verwenden eines ersten Fernbedienungssenders und eines zweiten Fernbedienungssenders, wobei wenigstens der erste Fernbedienungssender werkseitig mit wenigstens einer Information zur Erzeugung eines der Fernbedienungssignale versehen wird und wobei diese Information von dem ersten Fernbedienungssender an den zweiten Fernbedienungssender zum Einlernen in dessen Speicher übertragen werden.

Es ist bevorzugt, dass die Information während einer Pairing-Prozedur von dem zugeordneten Funkfernbedienungsempfänger an den Fernbedienungssender zum Einlernen in dessen Speicher übertragen werden.

Vorteile und Merkmale bevorzugter Ausgestaltungen der Erfindung werden hiernach näher erläutert.

Die Standzeit der Stromversorgung von batteriebetriebenen Funkempfängern (- aktuatoren), kann über das Verhältnis von Sleep-zu-Listen-Time optimiert werden. Die Listen-Time ist vorzugsweise eine feste Zeit, in der auf den Anfang der Datenkennung gewartet wird. Damit kann nur über die Verlängerung der Sleep + Listen-Time eine Reduzierung der Stromaufnahme erreicht werden. Da Empfänger und Sender asynchron arbeiten, ist bevorzugt, dass der Sender bei jedem Befehl eine Präambel mit der Mindestdauer der Sleep-Time vor den eigentlichen Daten sendet. Dadurch wird die durch den Sender ausgelöste Aktion erst nach Ablauf der Präambel und Daten ausgeführt.

Diese verzögerte Reaktion ist zur Energieeinsparung von mit elektrischen Energiespeichern betriebenen Komponenten des Gebäudeabschlusssystems vorteilhaft, da so die Betriebszeit bis zum Austausch oder nächsten Laden des elektrischen Energiespeichers wesentlich erhöht werden kann und somit ein nicht unerheblicher Komfortgewinn einhergeht. Allerdings würde bei netzbetriebenen Empfängern vom Bediener ein zu lange Reaktionszeit als Komforteinbuße gegenüber bestehenden Systemen empfunden werden.

Mit besonders bevorzugten Ausgestaltungen der Erfindung wird eine Möglichkeit geschaffen, dass der Sender, abhängig von der Versorgungsart des Empfängers, die Länge der Präambel variiert.

Eine bisher angedachter Lösungsansatz war, mit jedem Empfänger einen Sender mitzuliefern, der entsprechend mit kurzer oder langer Präambel, die nur für die entsprechenden Empfänger eingesetzt werden können, versehen ist.

In einem solchen Fall muss bei einem gemischten Einsatz von batterie- und netzbetriebenen Empfängern für die beiden Arten jeweils mindestens ein Sender vorhanden sein, obwohl z.B. von der Anzahl der Tasten ein Sender reichen würde. Als Beispiel für die fernzubedienenden Komponenten eines Gebäudeabschlusssystems mit gemischten Betrieb können ein netzbetriebener Garagentorantrieb und ein batteriebetriebener Türschlossantrieb genannt werden.

Ein Motorschloss zum Antreiben eines Türschlosses wird z.B. an einem Flügel einer Haustür vorgesehen. Soll diese mit einem Türantrieb versehen werden, dann ist es vorteilhaft, wenn das Schloss signalbetätigt geöffnet und verriegelt werden kann. Ein Batteriebetrieb hat dabei den Vorteil, dass keine Kabel oder dergleichen auf den beweglichen Flügel geführt werden müssen.

Selbstverständlich ist die hier beschriebenen Lösung auch auf alle anderen Aktoren eines Gebäudeabschlusssystems, die nicht an ein Netzwerk angeschlossen werden sollen, sondern insbesondere mit einem elektrischen Energiespeicher versorgt werden sollen, anwendbar.

Bei einer Ausgestaltung wird bei jedem batteriebetriebenen Empfänger ein spezieller Sender (Handsender, abgekürzt HS) HSsp mitgeliefert, der fest mit der langen Präambel programmiert ist. Tasten, die von HSsp auf andere Sender kopiert (vererbt) werden, erhalten in diesen Sendern damit die Funktion "lange Präambel" senden. Bei einer bevorzugten Ausgestaltung können auf den HSsp keine Tasten von anderen Sendern kopiert werden (er kann also nicht erben). Für den Einsatz in sicherheitskritischen Bereichen ist der HSsp zusätzlich als Sicherungsssender im Sinne der D4 ausgelegt, auf die für weitere Details zur Ausgestaltung eines Sicherungssenders sowie der damit zu erzeugenden Signale verwiesen wird. Damit kann eine Taste, die ein "normaler" HS von einem HSsp geerbt hat, von dem HS nicht weiter vererbt werden. Diese Ausführung des HSsp ähnelt somit einer Sicherheitskarte bei mechanischen Schlüsseln.

Bei einer anderen möglichen Ausgestaltung ist vorgesehen, dass der jeweilige Empfänger mit Hilfe einer Receiver-ID (z.B. Signatur) dem Sender die Länge der Präambel mitteilt.

Bei einer bevorzugten Ausgestaltung des Gebäudeabschlusssystems sind als Komponenten ein allgemeiner Aktuator und ein energiesparender Aktor vorgesehen.

Bei dem allgemeinen Aktor, der zur Stromversorgung über einen Netzwerkanschluss gedacht und ausgebildet ist, ist ein Empfänger innerhalb eines Schlaf/Aktiv-Intervalls mit einer kurzen Zeit T2 für eine kürzere Aktivzeit aktiv. Z.B. ist der Empfänger alle 6 ms für 2 ms aktiv. Der allgemeine Aktor ist zusammen mit seinem Empfänger derart ausgebildet, dass er nur Befehle (B1) mit einer für den Empfänger gültigen Signatur, z.B. einer Receiver-ID 1 (RID1), ausführen kann.

Der energiesparende, z.B. batteriebetriebene Aktuator hat einen Empfänger, der innerhalb eines längeren Schlaf/Aktiv-Intervalls T2 kurz aktiv ist. Die Aktivzeit kann dabei länger als diejenige des Empfängers des allgemeinen Aktors sein, jedoch ist das Sleep-zu-Listen-Verhältnis wesentlich größer als bei dem allgemeinen Aktor. Z.B. ist der Empfänger des energiesparenden Aktors alle 600 ms für 4 ms aktiv. Weiter vorzugsweise kann der energiesparende Aktor nur Befehle mit der für ihn bestimmten Signatur, z.B. Befehle (B2, B3) mit Receiver-ID 2 (RID2) ausführen.

Das Funkfernbedienungssystem weist weiter in einer bevorzugten Ausgestaltung einen "allgemeinen Sender" S1, auf, der bei Auslieferung auf RID1 eingestellt ist. Vor jedem Befehl wird eine 6 ms lange Präambel gesendet.

Das Funkfernbedienungssystem weist weiter in einer bevorzugten Ausgestaltung einen "Sender für den energiesparenden Aktor", auf, der bei Auslieferung auf RID2 eingestellt ist. Vor jedem Befehl wird eine 600 ms lange Präambel gesendet.

Durch die Möglichkeit Befehle von anderen Sendern zu erben, kann z.B., ein Befehl von S2 auf S1 kopiert (K1) werden. S1 sendet diesen Befehl (B3) dann mit RID2 und entsprechend einer 600 ms langen Präambel vor dem Befehl.

Vorzugsweise ist der Sender für energiesparende Aktuatoren ist werkseitig auf RID2 eingestellt. Vor jedem Befehl wird eine 600 ms lange Präambel gesendet. Durch die Möglichkeit Befehle von anderen Sendern zu erben, kann z.B., ein Befehl von S1 auf S2 kopiert (K2) werden. S2 sendet diesen Befehl (B4) dann mit RID1 und entsprechend einer 6 ms langen Präambel vor dem Befehl.

Bei einer anderen bevorzugten Ausgestaltung des Funkfernbedienungssystems wird nur ein Sender mitgeliefert, der die Befehle bei einem Pairing von den fernzusteuernden Empfängern einlernen kann.

Zum Beispiel ist ein bidirektionaler Sender vorgesehen, der bei Auslieferung auf RID1 eingestellt ist. Das Einlernen (Pairing P1 bzw. P2) des Senders in den Aktuator erfolgt mit RID1. Der Sender erwartet eine Bestätigung (Response R1 bzw. R2) vom Aktuator. Diese Bestätigung enthält die Receiver-ID des Aktuators. Diese Receiver-ID hinterlegt der Sender bei dem eingelernten Befehl (B1 bzw. B2). Damit schickt der Sender entsprechend bei RID1 (B1) eine Präambel von 6 ms und bei RID2 (B2) von 600 ms vor dem Befehl.

Ein Vorteil eines Verfahrens mit unterschiedlichen Präambellängen liegt darin, dass mit einem Sender sowohl energiesensitive, z.B., batteriebetriebene, als auch netzbetriebene Aktuatoren bedient werden können. Die kurze Präambel ermöglicht eine schnelle Reaktionszeit beim Senden des Befehls, z.B., Öffnen eines Garagentores über einen Sender aus dem Auto. Mit der längeren Präambel wird ein Kompromiss zwischen dem Energiemanagement und der Reaktionszeit des Aktuators erreicht, z.B. Einsatz eines batteriebetriebenen Türschlosses.

Abhängig von der eingesetzten Batterieart im Sender kann der Energiebedarf bei Befehlen mit langer Präambel (Sendedauer) gegenüber Befehlen mit kurzer Präambel durch eine verringerte Sendeleistung angepasst werden.

Ausführungsbeispiele der Erfindung werden im Folgenden anhand der beigefügten Zeichnungen näher erläutert. Darin zeigt:
- Fig. 1: eine schematische Übersichtsdarstellung für ein Beispiel für ein automatisches Gebäudeabschlusssystem mit mehreren Komponenten, die unterschiedliche Aktoren zum Betätigen von Gebäudeabschlüssen, deren Teilen oder deren Peripheriegeräten aufweisen, wobei das Gebäudeabschlusssystem ein Funkfernbedienungssystem zum Fernbedienen der Aktoren aufweist;
- Fig. 2: eine schematische Darstellung eines Funkfernbedienungssenders des Funkfernbedienungssystems;
- Fig. 3: zwei Graphen, die die Sleep-zu-Listen-Zeiten für einen ersten und einen zweiten Empfänger des Funkfernbedienungssystems darstellen,
- Fig. 4: schematische Blockdarstellungen, die ein erstes Funkfernbediensignal zum Fernbedienen des an den ersten Empfänger angeschlossenen Aktors und ein zweites Funkfernbediensignal zum Funkfernbedienen des an den zweiten Empfänger angeschlossenen Aktors über der Zeit darstellen;
- Fig. 5: eine schematische Blockdarstellung eines Teils des Funkfernbedienungssystems gemäß einer ersten Ausgestaltung, bei dem das Einlernen der Funkfernbedienungssignale von einem ersten Funkfernbediensender an mehrere zweite Funkfernbedienungssignale erläutert wird;
- Fig. 6: eine schematische Blockdarstellung des Funkfernbedienungssystems (oder eines Teils davon) gemäß einer weiteren Ausgestaltung mit einer alternativen Möglichkeit des Vererbens von Funkfernbedienungssignalen; und
- Fig. 7: eine schematische Blockdarstellung des Funkfernbedienungssystems (oder eines Teils davon) gemäß noch einer weiteren Ausgestaltung mit noch einer alternativen Möglichkeit des Vererbens von Funkfernbedienungssignalen.

In Figur 1 ist ein Beispiel eines Gebäudeabschlusssystems 10 dargestellt, das mehrere Gebäudeabschlüsse 12 sowie Aktoren 14, 16 zum Automatisieren der Gebäudeabschlüsse 12 aufweist.

Unter dem Begriff Gebäudeabschluss sind hier auch Abschlüsse von Einfriedungen zu verstehen; als Beispiel für Gebäudeabschlüsse 12 zeigt die Figur 1 eine Tür 18, wie insbesondere eine Haustür 20, ein Einfahrtstor 22, ein erstes Garagentor 24 und ein zweites Garagentor 26.

Als Aktoren 14, 16 sind energiesparend ausgelegte erste Aktoren 14 und an einen Stromanschluss N eines Stromnetzwerkes anzuschließende allgemeine Aktoren, hier zweite Aktoren 16 genannt, vorgesehen. Als Beispiele für die ersten Aktoren 14 sind ein Motorschloss- oder Türschlossantrieb 28 zum Antreiben eines Schlosses der Haustür 20 und ein erster Torantrieb 30 zum Antreiben des ersten Garagentores 24 dargestellt, wobei angenommen ist, dass die hier vorliegende Garage nicht an ein Stromnetz angeschlossen ist, sondern zum Beispiel mit einem Solarpanel 32 versehen ist. Als Beispiel für die zweiten Aktoren 16 sind ein Türantrieb 34 für die Tür 18, ein zweiter Torantrieb 36 für das zweite Garagentor 26, wobei hier angenommen ist, dass die hier zu verschließende Garage an das Stromnetz angeschlossen ist, ein dritter Torantrieb 38 für das Einfahrtstor 22 sowie ein funkfernbedienbarer Schalter 40 für eine den Bereich der Einfahrt beleuchtende Leuchte 42 angegeben. Selbstverständlich kann das Gebäudeabschlusssystem 10 in ganz anderen Ausgestaltungen andere Komponenten in anderen Zusammensetzungen enthalten.

Die ersten Aktoren 14 sind mit elektrischen Energiespeichern 44, wie zum Beispiel eine Batterie oder einem Akkumulator A mit Strom versorgt. Zusätzlich kann zum Beispiel das Solarpanel 32 zum Speisen des elektrischen Energiespeichers 44 vorgesehen sein.

Die ersten Aktoren 14 sind an erste Funkfernbedienungsempfänger 46 angeschlossen, was auch einschließt, dass der erste Funkfernbedienungsempfänger 46 Teil des Aktors 14 sein kann, zum Beispiel auf einer Steuerplatine einer Steuerung des Aktors 14 vorgesehen sein kann.

Die zweiten Aktoren 16 sind für eine Funkfernbedienung an einen zweiten Funkfernbedienungsempfänger 48 angeschlossen, was ebenfalls den Fall umfasst, dass der zweite Funkfernbedienungsempfänger 48 Teil des Aktors 16, insbesondere Teil einer Steuerungsplatine sein kann.

Ein Funkfernbedienungssystem 50 für das Gebäudeabschlusssystem 10 weist die Funkfernbedienungsempfänger 46, 48 sowie wenigstens einen Funkfernbedienungssender 52, 54 auf.

Ausführungsbeispiele des Funkfernbedienungssystems 50 sind in den Figuren 5 bis 7 wiedergegeben, wobei in den Figuren 1, 5 und 6 jeweils ein erster Funkfernbedienungssender 52 und ein zweiter Funkfernbedienungssender 54 vorgesehen sind.

Bei dem in Figur 7 dargestellten weiteren Ausführungsbeispiel ist als einzelner Sender nur ein dritter Funkfernbedienungssender 56 dargestellt.

Figur 2 zeigt eine schematische Darstellung einer möglichen Ausgestaltung der Funkfernbedienungssender 52 bis 56. Diese weisen Bedientasten 58 (oder eine sonstige Benutzerschnittstelle) auf, über die auf in einem Speicher 60 gespeicherte Informationen zum Erzeugen von Funkfernbedienungssignalen zugegriffen werden kann. Beispielsweise sind in dem Speicher 60 mehrere Speicherplätze M1, M2, M3, M4, M vorgesehen, in denen die Informationen über die Zusammensetzung von Funkfernbedienungssignalen zum Fernbedienen der unterschiedlichen Aktoren 14, 16 der jeweiligen Gebäudeabschlüsse 12, 18, 20, 22, 24, 26, 28 gespeichert sind. So kann man mit einem Funkfernbedienungssender 52, 54, 56 alle Aktoren 14, 16 des Gebäudeabschlusssystems 10 gezielt ansteuern.

Um Energie und Ressourcen einzusparen, sind der erste Funkfernbedienungsempfänger 46 und der zweite Funkfernbedienungsempfänger 48 nicht die gesamte Zeit aktiv, sondern schalten sich zwischen aktiven Phasen in inaktive Phasen. Wird während der aktiven Phase ein Aktivierungssignal erhalten, dann wird der Empfänger aktiv geschaltet, sodass dann die Informationen des jeweiligen Funkfernbedienungssignals empfangen werden können.

Wie in Figur 3 angedeutet, hat der erste Funkfernbedienungsempfänger 46, der einem jeweiligen ersten energiesparenden Aktor 14 zugeordnet ist, eine längere inaktive Phase, sodass ein längeres Intervall T₁ vorgesehen ist, innerhalb dem nur eine kurze Zeit aktiv geschaltet wird. Bei dem zweiten Funkfernbedienungsempfänger 48, der dem zweiten, netzstrombetriebenen Aktor 16 zugeordnet ist, kann die Inaktiv-Zeit wesentlich verkürzt werden, sodass ein kürzeres Intervall T₂ vorgesehen ist, innerhalb der der zweite Funkfernbedienungsempfänger 48 kurz aktiv schaltet. Beispielsweise ist das Intervall T₁ 600 ms, und das Intervall T₂ 6 ms. Der erste Funkfernbedienungsempfänger 46 ist also mindestens doppelt so lange, vorzugsweise mindestens 5 Mal so lange, mehr bevorzugt circa 10 Mal so lange in einem inaktiven Zustand wie der zweite Funkfernbedienungsempfänger 48.

Figur 4 zeigt eine schematische Darstellung eines ersten Funkfernbedienungssignals 62 zum Ansteuern eines ersten Aktors 14 und eines zweiten Funkfernbedienungssignals 64 zum Ansteuern eines zweiten Aktors 16. Die Funkfernbedienungssignale 62, 64 weisen sogenannte "Präambeln" 66, 68 auf. Diese werden zu Beginn des Funkfernbedienungssignals 62, 64 gesendet und dienen zum Aktivieren des zugeordneten Empfängers 46, 48. Dabei hat die erste Präambel 66 des ersten Funkfernbedienungssignals 62 eine Länge PL₁ die mindestens so groß ist, wie eine aktiv/inaktiv-Phase T₁ des ersten Funkfernbedienungsempfängers 46. So wird sichergestellt, dass in der aktiven Zeit festgestellt werden kann, dass eine Präambel 66 gesendet wird, worauf der Funkfernbedienungsempfänger 46 in den Empfangsmodus schaltet. Die zweite Präambel 68 des zweiten Funkfernbedienungssignals 64 hat eine entsprechend der kürzeren aktiv/inaktiv-Zeit T₂ verkürzte Länge PL₂.

Weiter weisen die Funkfernbedienungssignale 62, 64 eine Signatur 70, 72 auf, die dem speziellen Empfänger des jeweils zu bedienenden Aktors 14, 16 zugeordnet ist. Ein entsprechender Aktor 14 führt also nur bei Empfang einer zu ihm passenden Signatur (kurz auch Receiver-ID genannt) 70, 72 den gesendeten Befehl aus. Weiter enthalten die Funkfernbedienungssignale 62, 64 einen Befehlsinformationsteil - Befehlsabschnitt 74 - mit Informationen über den durch den Aktor 14, 16 auszuführenden Befehl.

Bei einer Ausgestaltung des Funkfernbedienungssystems 50, die in Figur 5 näher dargestellt ist, ist der erste Funkfernbedienungssender 52 als sogenannter Sicherungssender ausgeführt, wobei zweite Funkfernbedienungssender 54 als Normalsender ausgeführt sein können. Wie die Sicherungssender und die Normalsender genauer ausgestalten ist und wie der in der Funkfernbedienungssignale 62, 64 in dem auf die Präambel 64, 68 folgenden Teil ausgestaltet sein kann, ist in der D4 genauer erläutert und dargestellt. Es wird für weitere Einzelheiten auf diese Druckschrift verwiesen.

Bei dieser Ausgestaltung wird ein mit dem ersten Aktor 14 gelieferter erster Funkfernbedienungssender 52 werkseitig mit dem ersten Funkfernbedienungssignal 62 gespeichert versehen geliefert. Wenn hier davon gesprochen wird, dass das Funkfernbedienungssignal gespeichert ist, so schließt es auch den Fall ein, dass der Speicher 60 entsprechende Informationen enthält, aus denen dann der Funkfernbedienungssender beim Senden erst das Funkfernbedienungssignal erzeugt.

Wie in dem Dokument D4 näher beschrieben, kann der erste Funkfernbedienungsempfänger 46 das erste Funkfernbedienungssignal 62 an mit den anderen Aktoren 16 mitgelieferte zweite Funkfernbedienungssender 54 vererben. Diese zweiten Funkfernbedienungssender 54 haben werkseitig das zweite Funkfernbedienungssignal 64 vorgespeichert. So sind die zweiten Funkfernbedienungssender 54 nach der Vererbung sowohl mit den gespeicherten ersten Funkfernbedienungssignal 62 als auch mit den gespeicherten Funkfernbedienungssignal 64 ausgestattet.

Eine Möglichkeit der Vererbung von Informationen über die Funkfernbedienungssignale 62 ist auch in Figur 4 näher dargestellt, die unter Berücksichtigung der folgenden Nomenklatur und der angehängten Bezugszeichenliste selbsterklärend:
- A1: allgemeiner Aktuator (Beispiel für zweiten Aktor 16); dessen Empfänger (Beispiel für zweiten Funkfernbedienungsempfänger 48) ist alle 6 ms für 2 ms aktiv; kann nur Befehle (B1) mit Receiver-ID 1 (RID1) ausführen.
- A2: Energiesparender, z.B. batteriebetriebener Aktuator (Beispiel für ersten Aktor 14); dessen Empfänger (Beispiel für ersten Funkfernbedienungsempfänger 46) ist alle 600 ms für 4 ms aktiv; kann nur Befehle (B2, B3) mit Receiver-ID 2 (RID2) ausführen.
- S1: allgemeiner Sender (Beispiel für zweiten Funkfernbedienungssender 54), bei Auslieferung auf RID1 eingestellt; vor jedem Befehl wird eine 6 ms lange Präambel (Beispiel für zweite Präambel 68) gesendet. Durch die Möglichkeit, Befehle von anderen Sendern zu erben, kann z.B., ein Befehl von S2 auf S1 kopiert (K1) werden. S1 sendet diesen Befehl (B3) dann mit RID2 und entsprechend einer 600 ms langen Präambel (Beispiel für erste Präambel 66) vor dem Befehl.
- S2: Sender für energiesparende Aktuatoren (Beispiel für ersten Funkfernbedienungssender 52), auf RID2 eingestellt. Vor jedem Befehl wird eine 600 ms lange Präambel (erste Präambel 66) gesendet. Durch die Möglichkeit Befehle von anderen Sendern zu erben, kann z.B., ein Befehl von S1 auf S2 kopiert (K2) werden. S2 sendet diesen Befehl (B4) dann mit RID1 und entsprechend einer 6 ms langen Präambel (zweite Präambel) vor dem Befehl.

In Fig. 7 ist noch eine weitere Möglichkeit zum Speichern der ersten und zweiten Fernbedienungssignale 62, 64 in einen Funkfernbedienungssender 56 des Funkfernbedienungssystems 50 dargestellt, die aufgrund der folgenden Nomenklatur unter Berücksichtigung der beigefügten Bezugszeichenliste selbsterklärend ist:
- A1: allgemeiner Aktuator (Beispiel für zweiten Aktor 16); dessen Empfänger (Beispiel für zweiten Funkfernbedienungsempfänger 48) ist alle 6 ms für 2 ms aktiv; kann nur Befehle (B1) mit Receiver-ID 1 (RID1) ausführen.
- A2: Energiesparender, z.B. batteriebetriebener Aktuator (Beispiel für ersten Aktor 14); dessen Empfänger (Beispiel für ersten Funkfernbedienungsempfänger 46) ist alle 600 ms für 4 ms aktiv; kann nur Befehle (B2, B3) mit Receiver-ID 2 (RID2) ausführen.
- S3: bidirektionaler Sender (Beispiel für dritten Funkfernbedienungssender 56), bei Auslieferung auf RID1 (also z.B. wie zweiter Funkfernbedienungssender 54) eingestellt. Das Einlernen (Pairing P1 bzw. P2) des Senders in den Aktuator erfolgt mit RID1. Der Sender erwartet eine Bestätigung (Response R1 bzw. R2) vom Aktuator. Diese Bestätigung enthält die Receiver-ID des Aktuators. Diese Receiver-ID hinterlegt der Sender bei dem eingelernten Befehl (B1 bzw. B2). Damit schickt der Sender entsprechend bei RID1 (B1) eine Präambel von 6 ms und bei RID2 (B2) von 600 ms vor dem Befehl.

Für weitere Einzelheiten zu der möglichen Ausgestaltung von Komponenten des Funkfernbedienungssystems 50 sowie des Gebäudeabschlusssystems 10 wird ausdrücklich auf die Druckschriften:

| | |
|---|---|
| D1 | Firmendruckschrift "Türantrieb PortaMatic" der Hörmann KG Verkaufsgesellschaft, Stand 08.2016 / Druck 08.2016 / Druck-Nr.HF 86873 DE; |
| D2 | Firmendruckschrift "Garagen- und Einfahrtstor-Antriebe" der Hörmann KG Verkaufsgesellschaft, Stand 05.2016 / Druck05.2016 / Druck-Nr. HF 85945 DE; und |
| D3 | Firmendruckschrift "BiSecur SmartHome" der Hörmann KG Verkaufsgesellschaft, Stand 06.2016 / Druck 06.2016 / Druck-Nr.HF 86971 DE |
| D4 | WO1999/060530A2 verwiesen. |

### Bezugszeichenliste:

- 10: Gebäudeabschlusssystem
- 12: Gebäudeabschlüsse
- 14: erster Aktor
- 16: zweiter Aktor
- 18: Tür
- 20: Haustür
- 22: Einfahrtstor
- 24: erstes Garagentor
- 26: zweites Garagentor
- 28: Türschlossantrieb
- 30: erster Torantrieb
- 32: Solarpaneel
- 34: Türantrieb
- 36: zweiter Torantrieb
- 38: dritter Torantrieb
- 40: Schalter
- 42: Leuchte
- 44: elektrischer Energiespeicher
- 46: erster Funkfernbedienungsempfänger
- 48: zweiter Funkfernbedienungsempfänger
- 50: Funkfernbedienungssystem
- 52: erster Funkfernbedienungssender
- 54: zweiter Funkfernbedienungssender
- 56: dritter Funkfernbedienungssender
- 58: Taste
- 60: Speicher
- 62: erstes Funkfernbedienungssignal
- 64: zweites Funkfernbedienungssignal
- 66: erste Präambel
- 68: zweite Präambel
- 70: erste Signatur
- 72: zweite Signatur
- 74: Befehlsabschnitt
- N: Stromnetz
- M1-M4, M: Speicherplätze
- A: Akku/Batterie
- T1: Aktiv/Inaktiv-Phase erster Empfänger
- T2: Aktiv/Inaktiv-Phase zweiter Empfänger
- PL1: Länge erste Präambel
- PL2: Länge zweite Präambel

## Patentansprüche

1. Funkfernbedienungssystem (50) für Gebäudeabschlussantriebe (30, 28, 34, 36, 38) und/oder Gebäudeabschlussaktoren (14, 16) oder sonstige Komponenten eines automatischen Gebäudeabschlusssystems (10), umfassend wenigstens einen Funkfernbedienungssender (52, 54, 56) und einen ersten und einen zweiten Funkfernbedienungsempfänger (46, 48), wobei der erste und der zweite Funkfernbedienungsempfänger (46, 48) jeweils zwischen aktiven und inaktiven Phasen schalten, **dadurch gekennzeichnet, dass** der Funkfernbedienungssender (52, 54, 56) zum Aussenden eines ersten Fernbedienungssignals (62) zum Ansteuern des ersten Funkfernbedienungsempfängers (46) und zum Aussenden eines zweiten Fernbedienungssignals (64) zum Ansteuern des zweiten Funkfernbedienungsempfängers (48) derart ausgebildet ist, dass das erste und das zweite Fernbedienungssignal (62, 64) jeweils eine Präambel (66, 68) bestimmter Länge PL1, PL2 und einen Befehlsabschnitt (74) aufweisen, wobei die Präambel (66, 68) zum Aktivieren der Funkempfangsbereitschaft des zugeordneten Funkfernbedienungsempfängers (46, 48) dient und der Befehlsabschnitt eine von dem Funkfernbedienungsempfänger (46, 48) zu empfangende Befehlssignalinformation enthält, wobei die Länge PL1 der Präambel (66) des ersten Fernbedienungssignals (62) größer ist als die Länge PL2 der Präambel (68) des zweiten Fernbedienungssignals (64), wobei die Länge PL1 mindestens so groß ist wie eine inaktive Phase T1 des ersten Funkfernbedienungsempfängers (46) und die Länge PL2 mindestens so groß ist wie eine inaktive Phase T2 des zweiten Funkfernbedienungsempfängers (48), wobei die inaktive Phase T1 länger ist als die inaktive Phase T2.

2. Funkfernbedienungssystem (50) nach Anspruch 1, **dadurch gekennzeichnet, dass** das erste Fernbedienungssignal (62) weiter eine erste Signatur (70) aufweist, die dem ersten Funkfernbedienungsempfänger (46) zugeordnet ist, und dass das zweite Fernbedienungssignal (64) eine zweite Signatur (72) aufweist, die dem zweiten Funkfernbedienungsempfänger (48) zugeordnet ist.

3. Funkfernbedienungssystem (50) nach einem der voranstehenden Ansprüche,
**dadurch gekennzeichnet,**
**dass** ein erster Sender (52) vorgesehen ist, der Informationen über das erste Funkfernbedienungssignal (62) gespeichert hat, und ein zweiter Sender (54, 56) vorgesehen ist, der zum Einlernen der Informationen über das erste Funkfernbediensignals (62) von dem ersten Sender (52) ausgebildet ist und/oder dass ein zweiter Sender (54) vorgesehen ist, der Informationen über das zweite Funkfernbedienungssignal (68) gespeichert hat, und ein erster Sender (52) vorgesehen ist, der zum Einlernen der Informationen über das zweite Funkfernbediensignal (68) von dem zweiten Sender (54) ausgebildet ist.

4. Funkfernbedienungssystem (10) nach Anspruch 3,
**dadurch gekennzeichnet,**
**dass** der erste Sender (52) als Sicherungssender derart ausgebildet ist, dass bei Vererbung des ersten Funkfernbediensignals (62) eine Kopierschutzkennung des am zweiten Sender eingelernten ersten Funkfernbediensignals (62) aktiv gesetzt wird, wobei der zweite Sender (54) eine Kopierschutzkennungsprüfeinheit aufweist, die verhindert, dass ein Funkfernbediensignal mit aktiver Kopierschutzkennung eingelernt werden kann.

5. Funkfernbedienungssystem (50) nach einem der voranstehenden Ansprüche,
**dadurch gekennzeichnet,**
**dass** der wenigstens eine Sender (52, 54, 56) zum Einlernen wenigstens eines des ersten und des zweiten Funkfernbediensignals (62, 64) während einer Pairing-Prozedur zum Pairing mit dem durch das eine Funkfernbediensignal (62, 64) anzusteuernden Empfänger (46, 48) ausgebildet ist.

6. Funkfernbedienungssystem (50) nach einem der voranstehenden Ansprüche,
**dadurch gekennzeichnet,**
**dass** der erste Fernbedienungsempfänger (46) durch einen elektrischen Energiespeicher (A, 44) stromversorgt ist, während der zweite Fernbedienungsempfänger (48) kabelgebunden durch ein Stromnetzwerk stromversorgt ist, wobei die Präambel (66) des ersten Fernbedienungssignals (62) länger als die Präambel (68) des zweiten Fernbedienungssignals (64), vorzugsweise mindestens doppelt so lang mehr insbesondere mindestens dreimal so lang ist.

7. Automatisches Gebäudeabschlusssystem (10) zum Automatisieren der Betätigung wenigstens eines Gebäudeabschlusses (12), umfassend ein Funkfernbedienungssystem (50) nach einem der voranstehenden Ansprüche.

8. Verfahren zum Fernsteuern von Komponenten eines automatisierten Gebäudeabschlusssystems (10), umfassend Vorsehen von Informationen zum Erzeugen eines ersten Fernbedienungssignals (62) und eines zweiten Fernbedienungssignals (64) auf einem Sender (52, 54, 56), Senden, mittels des Senders (52, 54, 56), des ersten Fernbedienungssignals (66) zum Ansteuern einer an einen ersten Fernbedienungsempfänger (46) angeschlossenen ersten Komponente und Senden des zweiten Fernbedienungssignals (68) zum Ansteuern einer an einen zweiten Fernbedienungsempfänger (48) angeschlossenen zweiten Komponente, wobei die erste Komponente durch eine elektrischen Energiespeicher (44) nicht-kabelverbunden stromversorgt wird und die zweite Komponente kabelverbunden stromversorgt wird, wobei der erste und der zweite Fernbedienungsempfänger (46, 48) jeweils zwischen aktiven und inaktiven Phasen schalten und **dadurch gekennzeichnet, dass** zur Aktivierung der Funkempfangsbereitschaft des ersten Fernbedienungsempfängers (46) das erste Fernbedienungssignal (64) mit einer ersten Präambel (66) bestimmter Länge PL1 und zur Aktivierung der Funkempfangsbereitschaft des zweiten Fernbedienungsempfängers (48) das zweite Fernbedienungssignal (68) mit einer zweiten Präambel (68) bestimmter Länge PL2 derart gesendet wird, dass die erste Präambel (66) länger als die zweite Präambel (68) ist, wobei die Länge PL1 mindestens so groß ist wie eine inaktive Phase T1 des ersten Funkbedienungsempfängers (46) und die Länge PL2 mindestens so groß ist wie eine inaktive Phase T2 des zweiten Funkbedienungsempfängers (48), wobei die inaktive Phase T1 länger ist als die inaktive Phase T2.

9. Verfahren nach Anspruch 8,
**gekennzeichnet durch**
Erzeugen des ersten Fernbedienungssignals (62) und des zweiten Fernbedienungssignals (64) aus Informationen aus einem Speicher (60) des Fernbedienungssenders (62), wobei die Informationen auch eine Information über die Länge der ersten und der zweiten Präambel (66, 68) enthalten.

10. Verfahren nach Anspruch 9,
**gekennzeichnet durch**
Verwenden eines ersten Fernbedienungssenders (52) und eines zweiten Fernbedienungssenders (54), wobei wenigstens der erste Fernbedienungssender (52) werkseitig mit wenigstens einer Information zur Erzeugung eines der Fernbedienungssignale (62, 64) versehen wird und wobei diese Information von dem ersten Fernbedienungssender (52) an den zweiten Fernbedienungssender (54) zum Einlernen in dessen Speicher (60) übertragen werden.

11. Verfahren nach Anspruch 9 oder 10,
**dadurch gekennzeichnet,**
**dass** die Information während einer Pairing-Prozedur von dem zugeordneten Funkfernbedienungsempfänger (46, 48) an den Fernbedienungssender (56) zum Einlernen in dessen Speicher (60) übertragen werden.

## Claims

1. Radio remote control system (50) for building closure drives (30, 28, 34, 36, 38) and/or building closure actuators (14, 16) or other components of an automatic building closure system (10), comprising at least one radio remote control transmitter (52, 54, 56) and first and second radio remote control receivers (46, 48), the first and second radio remote control receivers (46, 48) each switching between active and inactive phases,
**characterized in that**
said radio remote control transmitter (52, 54, 56) is adapted to emit a first remote control signal (62) for driving said first radio remote control receiver (46) and to emit a second remote control signal (64) for driving said second radio remote control receiver (48) such that the first and the second remote control signals (62, 64) each have a preamble (66, 68) of a specific length PL1, PL2 and a command section (74), the preamble (66, 68) serving to activate the radio reception readiness of the associated radio remote control receiver (46, 48) and the command section contains command signal information to be received by the radio remote control receiver (46, 48), wherein the length PL1 of the preamble (66) of the first remote control signal (62) is greater than the length PL2 of the preamble (68) of the second remote control signal (64), wherein the length PL1 is at least as large as an inactive phase T1 of the first radio remote control receiver (46) and the length PL2 is at least as large as an inactive phase T2 of the second radio remote control receiver (48), the inactive phase T1 being longer than the inactive phase T2.

2. Radio remote control system (50) according to claim 1, **characterized in that** the first remote control signal (62) further comprises a first signature (70) associated with the first radio remote control receiver (46), and that the second remote control signal (64) comprises a second signature (72) associated with the second radio remote control receiver (48).

3. Radio remote control system (50) according to one of the preceding claims,
**characterized in**
**that** a first transmitter (52) is provided which has stored information about the first radio remote control signal (62), and a second transmitter (54, 56) is provided which is designed to learn the information about the first radio remote control signal (62) from the first transmitter (52), and/or in that a second transmitter (54) is provided which has stored information about the second radio remote control signal (68), and a first transmitter (52) is provided which is designed to learn the information about the second radio remote control signal (68) from the second transmitter (54).

4. Radio remote control system (10) according to claim 3,
**characterized in**
**that** the first transmitter (52) is designed as a backup transmitter in such a way that, when the first radio remote control signal (62) is inherited, a copy protection identifier of the first radio remote control signal (62) taught in at the second transmitter is set to active, the second transmitter (54) having a copy protection identifier check unit which prevents a radio remote control signal with an active copy protection identifier from being taught in.

5. Radio remote control system (50) according to one of the preceding claims,
**characterized in**
**that** the at least one transmitter (53, 54, 56) is designed for learning at least one of the first and the second radio remote control signals (62, 64) during a pairing procedure for pairing with the receiver (46, 48) to be driven by the one radio remote control signal (62, 64).

6. Radio remote control system (50) according to one of the preceding claims,
**characterized in**
**that** the first remote control receiver (46) is supplied with power by an electrical energy store (A, 44), while the second remote control receiver (48) is supplied with power in a wired manner by a power network, the preamble (66) of the first remote control signal (62) being longer than the preamble (68) of the second remote control signal (64), preferably at least twice as long, more particularly at least three times as long.

7. Automatic building closure system (10) for automating the actuation of at least one building closure (12), comprising a radio remote control system (50) according to any of the preceding claims.

8. Process for remotely controlling components of an automated building closure system (10), comprising providing information for generating a first remote control signal (62) and a second remote control signal (64) on a transmitter (52, 54, 56), transmitting, by means of the transmitter (52, 54, 56), transmitting, by means of the transmitter (52, 54, 56), the first remote control signal (66) for driving a first component connected to a first remote control receiver (46), and transmitting the second remote control signal (68) for driving a second component connected to a second remote control receiver (48), wherein the first component is powered by an electrical energy storage device (44) in a non-wired manner and the second component is powered in a wired manner, wherein the first and second remote control receivers (46, 48) each switch between active and inactive phases, and
**characterized in that**,
to activate the radio reception readiness of the first remote control receiver (46), the first remote control signal (64) is transmitted with a first preamble (66) of a specific length PL1 and, to activate the radio reception readiness of the second remote control receiver (48), the second remote control signal (68) is transmitted with a second preamble (68) of a specific length PL2 in such a manner that the first preamble (66) is longer than the second preamble (68), wherein the length PL1 is at least as large as an inactive phase T1 of the first radio control receiver (46) and the length PL2 is at least as large as an inactive phase T2 of the second radio control receiver (48), the inactive phase T1 being longer than the inactive phase T2.

9. Process according to claim 8,
**characterized by**
generating the first remote control signal (62) and the second remote control signal (64) from information from a memory (60) of the remote control transmitter (62), the information also including information about the length of the first and second preamble (66, 68).

10. Process according to claim 9,
**characterized by**
using a first remote control transmitter (52) and a second remote control transmitter (54), wherein at least the first remote control transmitter (52) is factory provided with at least one information for generating one of the remote control signals (62 64) and wherein this information is transmitted from the first remote control transmitter (52) to the second remote control transmitter (54) for teaching into its memory (60).

11. Process according to claim 9 or 10,
**characterized in**
**that** the information is transmitted during a pairing procedure from the associated radio remote control receiver (46, 48) to the remote control transmitter (56) for teaching into its memory (60).

## Revendications

1. Système de télécommande radio (50) pour des moteurs de fermeture de bâtiment (30, 28, 34, 36, 38) et/ou des actionneurs de fermeture de bâtiment (14, 16) ou d'autres composants d'un système de fermeture de bâtiment automatique (10), comprenant au moins un émetteur de télécommande radio (52, 54, 56) et des premier et deuxième récepteurs de télécommande radio (46, 48), les premier et deuxième récepteurs de télécommande radio (46, 48) commutant chacun entre des phases active et inactive,
**caractérisé en ce que**
l'émetteur de télécommande radio (52, 54, 56) est conçu pour émettre un premier signal de télécommande (62) pour commander le premier récepteur de télécommande radio (46) et pour émettre un deuxième signal de télécommande (64) pour commander le deuxième récepteur de télécommande radio (48) de telle sorte que le premier et le deuxième signal de télécommande (62, 64) présentent chacun un préambule (66, 68) de longueur déterminée PL1, PL2 et une section d'instruction (74), le préambule (66, 68) servant à activer la disponibilité de réception radio du récepteur de télécommande radio associé (46, 48) et la section de commande contient une information de signal de commande à recevoir par le récepteur de télécommande radio (46, 48), la longueur PL1 du préambule (66) du premier signal de télécommande (62) étant supérieure à la longueur PL2 du préambule (68) du deuxième signal de télécommande (64), la longueur PL1 étant au moins aussi grande qu'une phase inactive T1 du premier récepteur de télécommande radio (46) et la longueur PL2 étant au moins aussi grande qu'une phase inactive T2 du deuxième récepteur de télécommande radio (48), la phase inactive T1 étant plus longue que la phase inactive T2.

2. Système de télécommande radio (50) selon la revendication 1, **caractérisé en ce que** le premier signal de télécommande (62) comprend en outre une première signature (70) associée au premier récepteur de télécommande radio (46) et **en ce que** le deuxième signal de télécommande (64) comprend une deuxième signature (72) associée au deuxième récepteur de télécommande radio (48).

3. Système de télécommande radio (50) selon l'une quelconque des revendications précédentes,
**caractérisé en ce**
**qu'**il est prévu un premier émetteur (52) qui a mémorisé des informations sur le premier signal de télécommande radio (62), et qu'il est prévu un deuxième émetteur (54, 56) qui est conçu pour l'apprentissage des informations sur le premier signal de télécommande radio (62) à partir du premier émetteur (52) et/ou qu'il est prévu un deuxième émetteur (54) qui a mémorisé des informations sur le deuxième signal de télécommande radio (68), et qu'il est prévu un premier émetteur (52) qui est conçu pour l'apprentissage des informations sur le deuxième signal de télécommande radio (68) à partir du deuxième émetteur (54).

4. Système de télécommande radio (10) selon la revendication 3,
**caractérisé en ce que**
le premier émetteur (52) est conçu comme un émetteur de sécurité de telle sorte que, lors du héritage du premier signal de télécommande radio (62), une identification de protection contre la copie du premier signal de télécommande radio (62) appris sur le deuxième émetteur est activée, le deuxième émetteur (54) présentant une unité de contrôle d'identification de protection contre la copie qui empêche qu'un signal de télécommande radio avec une identification de protection contre la copie active puisse être appris.

5. Système de télécommande radio (50) selon l'une des revendications précédentes,
**caractérisé en ce que**
l'au moins un émetteur (53, 54, 56) est conçu pour apprendre au moins l'un du premier et du deuxième signal de télécommande radio (62, 64) pendant une procédure d'appairage pour l'appairage avec le récepteur (46, 48) à commander par l'un des signaux de télécommande radio (62, 64).

6. Système de télécommande radio (50) selon l'une quelconque des revendications précédentes,
**caractérisé en ce que**
le premier récepteur de télécommande (46) est alimenté en énergie par un accumulateur d'énergie électrique (A, 44), tandis que le deuxième récepteur de télécommande (48) est alimenté en énergie par câble par un réseau électrique, le préambule (66) du premier signal de télécommande (62) étant plus long que le préambule (68) du deuxième signal de télécommande (64), de préférence au moins deux fois plus long, plus particulièrement au moins trois fois plus long.

7. Système de fermeture de bâtiment automatique (10) pour automatiser l'actionnement d'au moins une fermeture de bâtiment (12), comprenant un système de télécommande radio (50) selon l'une quelconque des revendications précédentes.

8. Procédé de commande à distance de composants d'un système de fermeture de bâtiment automatisé (10), comprenant la fourniture d'informations pour générer un premier signal de télécommande (62) et un deuxième signal de télécommande (64) sur un émetteur (52, 54, 56), l'émission, au moyen de l'émetteur (52, 54, 56), du premier signal de télécommande (66) pour commander un premier composant connecté à un premier récepteur de télécommande (46) et l'émission du deuxième signal de télécommande (68) pour commander un deuxième composant connecté à un deuxième récepteur de télécommande (48), le premier composant étant alimenté par un accumulateur d'énergie électrique (44) sans connexion par câble et le deuxième composant étant alimenté par câble, les premier et deuxième récepteurs de télécommande (46, 48) commutant chacun entre des phases active et inactive, et
**caractérisé en ce que**,
pour activer la disponibilité de réception radio du premier récepteur de télécommande (46), le premier signal de télécommande (64) est émis avec un premier préambule (66) de longueur déterminée PL1 et, pour activer la disponibilité de réception radio du deuxième récepteur de télécommande (48), le deuxième signal de télécommande (68) est émis avec un deuxième préambule (68) de longueur déterminée PL2 de telle sorte que le premier préambule (66) est plus long que le deuxième préambule (68), la longueur PL1 étant au moins égale à une phase inactive T1 du premier récepteur de télécommande radio (46) et la longueur PL2 étant au moins égale à une phase inactive T2 du deuxième récepteur de télécommande radio (48), la phase inactive T1 étant plus longue que la phase inactive T2.

9. Procédé selon la revendication 8,
**caractérisé par**
générer le premier signal de télécommande (62) et le deuxième signal de télécommande (64) à partir d'informations provenant d'une mémoire (60) de l'émetteur de télécommande (62), lesdites informations comprenant également une information relative à la longueur des premier et deuxième préambules (66, 68).

10. Procédé selon la revendication 9,
**caractérisé par**
l'utilisation d'un premier émetteur de télécommande (52) et d'un deuxième émetteur de télécommande (54), au moins le premier émetteur de télécommande (52) étant pourvu en usine d'au moins une information pour générer l'un des signaux de télécommande (62 64), cette information étant transmise par le premier émetteur de télécommande (52) au deuxième émetteur de télécommande (54) pour être apprise dans sa mémoire (60).

11. Procédé selon la revendication 9 ou 10,
**caractérisé en ce que**
l'information est transmise pendant une procédure d'appairage du récepteur de télécommande radio associé (46, 48) à l'émetteur de télécommande (56) pour un apprentissage dans sa mémoire (60).
